# EUROPÄISCHE PATENTSCHRIFT

(11) **EP 0 851 450 B1**
(45) Veröffentlichungstag und Bekanntmachung des Hinweises auf die Patenterteilung: **27.04.2005**
(21) Anmeldenummer: 97810920.5
(22) Anmeldetag: 27.11.1997
(51) Int. Cl.: H01H 83/20, H01H 71/32

(54) **Fehlerstrom-Schutzschalter**
Fault current circuit breaker
Disjoncteur de défaut à la terre

(30) Priorität: 27.12.1996 DE 19654469
(43) Veröffentlichungstag der Anmeldung: 01.07.1998
(73) Patentinhaber: ABB Schweiz AG, 5400 Baden (CH)
(72) Erfinder: Mayer, Siegfried, 78244 Gottmadingen (DE); Meier, Hans-Ulrich, 8459 Volken (CH); Schaffner, Rudolf, 8207 Schaffhausen (CH); Schneider, Gerhard, 78176 Blumberg (DE); Schwarz, Willy, 8476 Unterstammheim (CH)
(74) Vertreter: ABB Patent Attorneys

(56) Entgegenhaltungen:
- DE-A- 3 823 101
- DE-A- 3 907 148
- DE-A- 4 406 496
- DE-A- 19 514 641
- JÜRG FEITKNECHT: "Fehlerstrom-Schutzschalter-Konstruktive Lösungen" ETZ, Bd. 105, Nr. 13, Juli 1984, Seiten 666-671, XP002089938

## Beschreibung

### TECHNISCHES GEBIET

Bei der Erfindung wird ausgegangen von einem Fehlerstrom-Schutzschalter (Fl-Schutzschalter) nach dem Oberbegriff von Patentanspruch 1. Ein solcher Fl-Schutzschalter enthält im wesentlichen ein Auslösesystem mit einem im allgemeinen als Summenstromwandler ausgebildeten Fehlerstromsensor und einem überwiegend als Magnetauslöser ausführten Auslöser, eine in einem Stromkreis angeordnete Kontaktanordnung und ein vorzugsweise als Schaltschloss ausgeführtes Antriebssystem zum Öffnen der Kontaktanordnung beim Auftreten eines Fehlerstroms im Stromkreis.

### STAND DER TECHNIK

Die Erfindung nimmt auf einen Stand der Technik von FI-Schaltern Bezug, wie er im Sonderdruck aus "etz" Heft Nr.13 (1984) "Fehlerstrom-Schutzschalter: Konstruktive Lösungen, Entwicklungstendenzen und Grundsätze für ihre Anwendungen" Dr.J.Feitknecht c/o CMC, Schaffhausen, beschrieben ist. Die in diesem Stand der Technik beschriebenen Fl-Schutzschalter weisen im allgemeinen netzspannungsunabhängige Magnetauslöser aus, können aber auch mit elektronisch wirkenden Auslösern mit einem netzspannungsgespeisten Verstärker und einem dem Verstärker nachgeschalteten Auslösemagneten ausgerüstet sein. Gemäss dem vorgenannten Stand der Technik dürfte die Ausfallwahrscheinlichkeit von handelsüblichen Fl-Schutzschaltern nach jahrelangem Einsatz bei 1 bis 3 % liegen.

### KURZE DARSTELLUNG DER ERFINDUNG

Der Erfindung, wie sie in den Patentansprüchen angegeben ist, liegt die Aufgabe zugrunde, einen Fl-Schalter zu schaffen, welcher sich trotz relativ einfachen Aufbaus und einer hohen Ansprechempfindlichkeit durch grosse Zuverlässigkeit auszeichnet.

Der Fl-Schutzschalter nach der Erfindung ist aus einfach herstellbaren oder problemlos erhältlichen Komponenten aufgebaut, benötigt zum sicheren Abschalten nur sehr geringe Fehlerstromsignale und zeichnet sich dennoch durch eine gegenüber handelsüblich erhältlichen Fl-Schutzschaltern wesentlich erhöhte Zuverlässigkeit aus. Dies ist vor allem dadurch bedingt, dass die Redundanz des Fl-Schutzschalters nach der Erfindung durch mindestens zwei unabhängig voneinander arbeitende Auslösesysteme und/oder Antriebe erhöht wird. Fällt eines der beiden Auslösesysteme aus, so tritt das andere oder gegebenenfalls sogar ein drittes Auslösesystem an dessen Stelle. Fällt einer der gegebenenfalls vorgesehenen zwei Antriebe aus, so tritt der andere der beiden Antriebe an die Stelle des defekten Antriebs. Eine weitere Steigerung der Redundanz wird erreicht, wenn sowohl mindestens zwei unabhängig voneinander arbeitende Auslösesysteme als auch mindestens zwei unabhängig voneinander arbeitende Antriebe vorgesehen sind.

Eine besonders grosse Zuverlässigkeit zeichnet einen Fl-Schutzschalter nach der Erfindung aus, wenn die Auslösesysteme und/oder die mindestens zwei Antriebe nach unterschiedlichen Technologien ausgebildet sind. Enthält beispielsweise ein Primärauslösesystem einen Magnetauslöser, so kann auch bei Bruch des Neutralleiters des zu schützenden Stromkreises noch mit Sicherheit abgeschaltet werden. Ist in einem Sekundärauslösesystem ein elektronisch wirkender Auslöser vorgesehen, so können in besonders einfacher Weise durch atmosphärische Einflüsse, wie Oxidation, Korrosion oder Feuchtigkeit, hervorgerufene Beeinträchtigungen des Fl-Schutzschalters wesentlich herabgesetzt werden. Der Fl-Schutzschalter nach der Erfindung kann dann auch in aggressiver Atmosphäre noch nach Jahren mit grosser Sicherheit abschalten.

Die Redundanz des Fehlerstromschalters nach der Erfindung wird zusätzlich verbessert, wenn jedes Auslösesystem einen vorzugsweise als Summenstromwandler ausgebildeten separaten Fehlerstromsensor aufweist.

### KURZE BESCHREIBUNG DER ZEICHNUNG

Bevorzugte Ausführungsbeispiele der Erfindung und die damit erzielbaren weiteren Vorteile werden nachfolgend anhand von Zeichnungen näher erläutert. Hierbei zeigt:
- Fig. 1: ein Blockschaltbild eines ersten Fl-Schutzschalters.
- Fig.2: ein Blockschaltbild eines zweiten Fl-Schutzschalters.
- Fig.3: eine stark vereinfachte Darstellung eines das Auslöse- und das Antriebssystem enthaltenden Teils der Fl-Schutzschalter gemäss den Fig. 1 und 2,
- Fig.4: ein Blockschaltbild eines dritten Fl-Schutzschalters,
- Fig.5: ein Blockschaltbild eines vierten Fl-Schutzschalters, und
- Fig.6: eine stark vereinfachte Darstellung eines das Auslöse- und das Antriebssystem enthaltenden Teils des Fl-Schutzschalter gemäss Fig.5.

### WEGE ZUR AUSFÜHRUNG DER ERFINDUNG

In allen Zeichnungen beziehen sich gleiche Bezugszeichen auf gleichwirkende Teile. In Fig.1 bezeichnet R einen oder mehrere spannungsführende Leiter L₁, L₂, L₃,.... und N einen Neutralleiter eines ein- oder mehrphasigen elektrischen Niederspannungsnetzes. Diese beiden Leiter versorgen einen in einem nicht dargestellten Stromkreis angeordneten Verbraucher mit elektrischer Energie. Tritt in diesem Stromkreis, etwa infolge einer mangelhaften Isolation, ein Fehlerstrom, etwa ein Erdstrom, auf, so wird dieser Fehlerstrom von zwei als Fehlerstromsensoren wirkenden Summenstromwandlern 1, 2 eines Fl-Schutzschalters erfasst. Jeder der Summenstromwandler 1, 2 bildet ein Ausgangssignal, welches vom Summenstromwandler 1 einem Auslöser 3 und vom Summenstromwandler 2 einem Ausloser 4 zugeführt wird. Summenstromwandler 1 und Auslöser 3 bilden ein Primärauslösesystem. Summenstromwandler 2 und Auslöser 4 bilden ein Sekundärauslösesystem. Beide Auslösesysteme wirken auf ein gemeinsames Eingangsglied 5 eines als Schaltschloss 6 ausgeführten Antriebssystems. Das Schaltschloss 6 seinerseits wirkt auf eine Kontaktanordnung 7 des Fl-Schutzschalters. Der Fl-Schutzschalter enthält ferner einen nicht dargestellten Testkreis, mit dem die beiden Auslösesysteme zum Ansprechen gebracht werden können. Gegebenenfalls sind auch Anzeigen zur Signalisierung der Funktion des Primär- und des Sekundärauslösesystems vorgesehen. Eine weitere Anzeige kann ansprechen, wenn das Primärauslösesystem beim Auftreten eines Fehlerstroms nicht ansprechen sollte.

Die Auslöser 3 und 4 sind nach unterschiedlichen Technologien ausgebildet. Der Auslöser 3 ist ein Magnetauslöser. Der Auslöser 4 wirkt weitgehend elektronisch und enthält eine netzgespeiste Verstärker- und Auswerteschaltung 8 sowie ein der Verstärker- und Auswerteschaltung 8 nachgeschaltetes, elektromechanisch wirkendes Auslöseelement, beispielsweise einen Elektromagneten 9 mit einem schliessbaren magnetischen Kreis. Die Verstärker- und Auswerteschaltung kann mit einer Selbstüberwachung ausgerüstet sein und kann zusätzlich ein vorzugsweise in Funktion des Fehlerstroms verzögerndes Verzögerungselement enthalten. Die Verzögerungszeit des Verzögerungselementes ist mit Vorteil grösser zu bemessen als die Ansprechzeit des Primärauslösesystems, da dann sichergestellt ist, dass das Sekundärauslösesystem erst dann anspricht, wenn das Primärauslösesystem versagt (Wirkung des Sekundärauslösesystems als Backup-System). Das Primärauslösesystem enthält gegebenenfalls auch ein als netzspannungsunabhängige Auslöseverzögerung wirkendes passives Netzwerk.

Aus Kosten- und Platzersparnisgründen kann wie im Beispiel gemäss Fig.2 dargestellt ist der Summenstromwandler 2 weggelassen werden. Der Summenstromwandler 1 weist dann zwei Signalausgänge auf, von denen einer in den Magnetauslöser 3 und ein anderer in die Verstärker- und Auswerteschaltung 8 des elektronisch wirkenden Auslösers 4 einspeist.

Beim Auftreten eines Fehlerstroms werden über die Summenstromwandler 1 und 2 (Fig.1 ) bzw. werden über die beiden Ausgänge des Summenstromwandlers 1 (Fig.2) Fehlerstromsignale in das Primär- wie auch in das Sekundärauslösesystem eingespeist. Der aus Fig.3 ersichtliche Magnetauslöser 3 löst aus und dreht mit seinem nach oben geführten Anker 10 das als Klinkenhebel 11 ausgebildete Eingangsglied 5 des Schaltschlosses 6 im Uhrzeigersinn um eine feststehende Achse. Eine am Klinkenhebel befestigte Klinke gibt dann einen um eine feststehende Achse drehbar gelagerten und mit einer Vorspannkraft im Gegenuhrzeigersinn gegen die Klinke geführten Hebel 12 frei. Die Vorspannkraft wird von einer Druckfeder 13 erzeugt. Diese Feder wirkt mit einem Ende auf ein um eine feststehende Achse drehbares Kontaktstück 14 der Kontaktanordnung 7 und mit dem anderen Ende über ein Kniehebelsystem 15 auf den Hebel 12 und auf einen um eine feststehende Achse drehbaren Handhebel 16. Unter der Wirkung der vorgespannten Feder 13 werden der Handhebel 16 und das Kontaktstück 14 in die in Fig.3 gestrichelt dargestellte Position geführt, in der der Fl-Schutzschalter geöffnet und der Fehlerstrom abgeschaltet ist. Sollte das Primärauslösesystem nicht ansprechen, da der Summenstromwandler 1 oder der Auslöser 3 defekt sind, so spricht der Auslöser 4 mit der vorgegebenen Zeitverzögerung an. Oberhalb eines vorgebbaren Schwellwertes des Fehlerstroms wird ein in der Verstärker- und Auswerteschaltung 8 gebildetes leistungsstarkes Auslösesignal an den Elektromagneten 9 geführt. Durch dieses Signal wird der offene magnetische Kreis des Elektromagneten geschlossen und über einen hierbei bewegten Anker 17 auf den als Eingangsglied 5 des Schaltschlosses wirkenden Klinkenhebel eingewirkt.

Bei dem Beispiel gemäss Fig.4 wird die Redundanz der Fl-Schutzschalter gemäss den Figuren 1 bis 3 zusätzlich noch dadurch erhöht, dass das Primärauslösesystem auf das Schaltschloss 6 und das Sekundärauslösesystem auf ein davon unabhängiges Schaltschloss 18 wirkt. Fällt beispielsweise das Schaltschloss 6 aus, so wird über das verzögert ansprechende Sekundärauslösesystem das Schaltschloss 18 geöffnet. Eine noch grössere Redundanz kann dadurch erreicht werden, dass sowohl das Primär- als auch das Sekundärauslösesystem auf beide Schaltschlösser 6, 18 einwirken.

Bei dem Beispiel nach den Figuren 5 und 6 wird die Ansprechempfindlichkeit der Fl-Schutzschalter nach den Figuren 1 bis 4 zusätzlich erhöht. Zu diesem Zweck ist dem Auslöser 3 ein mechanischer Kraftverstärker 19 nachgeschaltet. Gemäss Fig. 6 weist dieser Verstärker einen federbelasteten einarmigen Hebel 20 auf mit einem auf das Eingangsglied 5 wirkenden freien Ende sowie einen zweiarmigen Klinkenhebel 21 mit einem kurzen und mit einem langen Arm. Der lange Arm des Klinkenhebels 21 wirkt mit einem Ausgang des Magnetauslösers 3 und der als Klinke 22 ausgebildete kurze Arm mit dem freien Ende des federbelasteten Hebels 20 zusammen. Auf das Eingangsglied 5 wirkt auch der Anker 17 des Elektromagneten 9.

Gemäss Fig.5 ist das Eingangsglied 5 Teil eines mechanischen Kraftverstärkers 23, welcher Teil des Schaltschlosses 6 ist. Gemäss Fig.6 weist der Verstärker 23 einen mit einer Feder 24 belasteten, zweiarmig ausgebildeten Klinkenhebel 25 auf. Ein kürzerer beider Arme trägt eine mit dem Hebel 12 des Schaltschlosses 6 zusammenwirkende Klinke 26. Der längere beider Arme des Klinkenhebels 25 bildet das Eingangsglied 5.

Beim Auftreten eines Fehlerstroms wird zunächst der Anker 10 des Magnetauslöser 3 aktiviert und gegen den langen Arm des Klinkenhebels 21 geführt. Der Klinkenhebel 21 bewegt sich im Uhrzeigersinn. Da die Klinke am kurzen Arm des Klinkenhebels 21 befestigt ist, kann die Klinke 22 den mit einer starken Feder 27 belasteten Hebel 20 auslösen. Der Hebel 20 wirkt nun mit einer gegenüber dem mechanischen Ausgangssignal des Magnetauslösers 3 wesentlich verstärkten Kraft auf das Eingangsglied 5 des Verstärkers 23. Da das Eingangsglied 5 den längeren Arm des Klinkenhebels 25 bildet, kann die am kürzeren als Klinke 26 ausgeführten Arm des Klinkenhebels 25 wirkende Feder 24 stark bemessen sein und der Hebel 12 des Schaltschlosses 6 die Klinke 26 mit grosser Vorspannkraft beaufschlagen. Die Feder 13 kann daher äusserst stark ausgebildet sein und ermöglicht so einen sicheren Betrieb des Schaltschlosses 6.

Fällt der Auslöser 3 aus, so spricht mit der vorgegebenen Zeitverzögerung der Auslöser 4 an. Durch geeignete Bemessung der netzgespeisten Verstärker- und Auswerteschaltung 8 wird ein ausreichend starkes Auslösesignal gebildet, welches ausreicht, um über das Eingangsglied 5 die Klinke 26 zu öffnen und das Schaltschloss 6 auszulösen.

### Bezugszeichenliste

- 1, 2: Summenstromwandler
- 3, 4: Auslöser
- 5: Eingangsglied
- 6: Schaltschloss
- 7: Kontaktanordnung
- 8: Verstärker- und Auswerteschaltung
- 9: Elektromagnet
- 10: Anker
- 11: Klinkenhebel
- 12: Hebel
- 13: Feder
- 14: Kontaktstück
- 15: Kniehebelsystem
- 16: Handhebel
- 17: Anker
- 18: Schaltschloss
- 19: mechanischer Kraftverstarker
- 20, 21: Klinkenhebel
- 22: Klinke
- 23: mechanischer Kraftverstärker
- 24: Feder
- 25: Klinkenhebel
- 26: Klinke
- 27: Feder

## Patentansprüche

1. Fehlerstrom-Schutzschalter enthaltend mindestens einen Fehlerstromsensor (1, 2), ein Primärauslösesystem mit einem Magnetauslöser (3), ein unabhängig vom Primärauslösesystem arbeitendes Sekundärauslösesystem, das nach einer anderen Technologie ausgebildet ist als das Primärauslösesystem, eine in einem ein- oder mehrphasigen Stromkreis (R, N) angeordnete Kontaktanordnung (7) und ein beim Auftreten eines Fehlerstroms vom Primär- oder Sekundärauslösesystem auslösbares und auf die Kontaktanordnung (7) wirkendes Antriebssystem (6, 18), wobei dem Magnetauslöser (3) ein mechanischer Kraftverstärker (19) nachgeschaltet ist, **dadurch gekennzeichnet, dass** das Antriebssystem mit zwei unabhängig voneinander arbeitenden und jeweils als Schaltschloss (6, 18) ausgeführten Antrieben versehen ist.

2. Fehlerstrom-Schutzschalter nach Anspruch 1, **dadurch gekennzeichnet, dass** dem Magnetauslöser (3) ein als netzspannungsunabhängige Auslöseverzögerung wirkendes passives Netzwerk vorgeschaltet ist.

3. Fehlerstrom-Schutzschalter nach einem der Ansprüche 1 oder 2, **dadurch gekennzeichnet, dass** der mechanische Kraftverstärker (19) einen federbelasteten Hebel (20) mit einem auf ein Eingangsglied (5) des Antriebssystems wirkenden freien Ende aufweist sowie einen zweiarmigen Klinkenhebel (21) mit einem kurzen und mit einem langen Arm, dessen langer Arm mit einem Ausgang des Magnetauslösers (3) und dessen als Klinke (22) ausgebildeter kurzer Arm mit dem freien Ende des federbelasteten Hebels (20) zusammenwirkt.

4. Fehlerstrom-Schutzschalter nach einem der Ansprüche 1 bis 3, **dadurch gekennzeichnet, dass** im mindestens einen Sekundärauslösesystem ein elektronisch wirkender Auslöser (4) vorgesehen ist.

5. Fl-Schutzschalter nach Anspruch 4, **dadurch gekennzeichnet, dass** der elektronisch wirkende Auslöser (4) eine netzgespeiste Verstärker- und Auswerteschaltung (8) enthält mit einem vorzugsweise in Funktion des Fehlerstroms verzögernden Verzögerungselement.

6. Fehlerstrom-Schutzschalter nach Anspruch 5, **dadurch gekennzeichnet, dass** die Verzögerungszeit des Verzögerungselementes grösser bemessen ist als die Ansprechzeit des Primärauslösesystems.

7. Fehlerstrom-Schutzschalter nach einem der Ansprüche 1 bis 6, **dadurch gekennzeichnet, dass** das Primärauslösesystem und das mindestens eine Sekundärauslösesystem auf ein als Klinkenhebel (11, 25) ausgebildetes Eingangsglied des Antriebssystems wirken.

8. Fehlerstrom-Schutzschalter nach Anspruch 7, **dadurch gekennzeichnet, dass** der Klinkenhebel (25) Teil eines mechanischen Verstärkers (23) ist.

9. Fehlerstrom-Schutzschalter nach Anspruch 8, **dadurch gekennzeichnet, dass** der Klinkenhebel (25) mit einer Feder (24) belastet und zweiarmig ausgebildet ist, wobei ein kürzerer beider Arme eine mit einem vorgespannten Hebel (12) zusammenwirkende Klinke (26) trägt und ein längerer beider Arme das Eingangsglied (5) des Antriebssystems bildet.

10. Fehlerstrom-Schutzschalter nach einem der Ansprüche 1 bis 9, **dadurch gekennzeichnet, dass** das Primärauslösesystem und das mindestens eine Sekundärauslösesystem jeweils auf einen der zwei Antriebe wirken.

11. Fehlerstrom-Schutzschalter nach einem der Ansprüche 1 bis 10, **dadurch gekennzeichnet, dass** das Primärauslösesystem einen vorzugsweise als Summenstromwandler (1) ausgebildeten ersten Fehlerstromsensor und das mindestens eine Sekundärauslösesystem mindestens einen vorzugsweise ebenfalls als Summenstromwandler (2) ausgebildeten zweiten Fehlerstromsensor aufweist.

12. Fehlerstrom-Schutzschalter nach einem der Ansprüche 1 bis 11, **dadurch gekennzeichnet, dass** das Primärauslösesystem und das mindestens eine Sekundärauslösesystem einen vorzugsweise als Summenstromwandler (1) ausgebildeten gemeinsamen Fehlerstromsensor aufweisen.

## Claims

1. Residual-current circuit breaker containing at least one residual-current sensor (1, 2), a primary tripping system having a magnetic release (3), a secondary tripping system, which operates independently of the primary tripping system and which is designed on the basis of a different technology than that of the primary tripping system, a contact arrangement (7), which is arranged in a single- or polyphase circuit (R, N), and a drive system (6, 18) which can be tripped by the primary or secondary tripping system in the event of a residual current and acts on the contact arrangement (7), a mechanical force amplifier (19) being connected downstream of the magnetic release (3), **characterized in that** the drive system is provided with two drives which operate independently of one another and are each in the form of a switch latching mechanism (6, 18).

2. Residual-current circuit breaker according to Claim 1, **characterized in that** a passive network which acts as a tripping delay which is independent of the mains voltage is connected upstream of the magnetic release (3).

3. Residual-current circuit breaker according to either of Claims 1 and 2, **characterized in that** the mechanical force amplifier (19) has a spring-loaded lever (20) having a free end acting on an input element (5) of the drive system as well as a two-armed catch lever (21) having one short and having one long arm, whose long arm interacts with an output of the magnetic release (3) and whose short arm in the form of a catch (22) interacts with the free end of the spring-loaded lever (20).

4. Residual-current circuit breaker according to one of Claims 1 to 3, **characterized in that** an electronically acting release (4) is provided in the at least one secondary tripping system.

5. Residual-current circuit breaker according to Claim 4, **characterized in that** the electronically acting release (4) contains a mains-fed amplifier and evaluation circuit (8) having a delay element which preferably delays the effect of the residual current.

6. Residual-current circuit breaker according to Claim 5, **characterized in that** the delay time of the delay element is longer than the response time of the primary tripping system.

7. Residual-current circuit breaker according to one of Claims 1 to 6, **characterized in that** the primary tripping system and the at least one secondary tripping system act on an input element, in the form of a catch lever (11, 25), of the drive system.

8. Residual-current circuit breaker according to Claim 7, **characterized in that** the catch lever (25) is part of a mechanical amplifier (23).

9. Residual-current circuit breaker according to Claim 8, **characterized in that** the catch lever (25) is loaded with a spring (24) and has two arms, a shorter one of the two arms bearing a catch (26) which interacts with a prestressed lever (12), and a longer one of the two arms forming the input element (5) of the drive system.

10. Residual-current circuit breaker according to one of Claims 1 to 9, **characterized in that** the primary tripping system and the at least one secondary tripping system each act on one of the two drives.

11. Residual-current circuit breaker according to one of Claims 1 to 10, **characterized in that** the primary tripping system has a first residual-current sensor, which is preferably in the form of a core-balance current transformer (1), and the at least one secondary tripping system has at least one second residual-current sensor which is likewise preferably in the form of a core-balance current transformer (2).

12. Residual-current circuit breaker according to one of Claims 1 to 11, **characterized in that** the primary tripping system and the at least one secondary tripping system have a common residual-current sensor which is preferably in the form of a core-balance current transformer (1).

## Revendications

1. Disjoncteur de défaut à la terre contenant au moins un capteur de courant de défaut (1, 2), un système de déclenchement primaire avec un déclencheur magnétique (3), un système de déclenchement secondaire travaillant indépendamment du système de déclenchement primaire, qui est conçu selon une autre technologie que le système de déclenchement primaire, un dispositif de contact (7) disposé dans un circuit (RN) monophasé ou polyphasé et un système d'entraînement (6, 18) pouvant être déclenché en cas d'apparition d'un courant de défaut par le système de déclenchement primaire ou le système de déclenchement secondaire et agissant sur le dispositif de contact (7), un amplificateur de force (19) mécanique étant placé en aval du déclencheur magnétique (3), **caractérisé en ce que** le système d'entraînement est pourvu de deux entraînements travaillant indépendamment l'un de l'autre et conçu chacun comme un verrou de maintien (6, 18).

2. Disjoncteur de défaut à la terre selon la revendication 1, **caractérisé en ce qu'**un réseau passif, agissant comme une temporisation de déclenchement indépendante de la tension du réseau, est placé en amont du déclencheur magnétique (3).

3. Disjoncteur de défaut à la terre selon l'une quelconque des revendications 1 ou 2, **caractérisé en ce que** l'amplificateur de force (19) mécanique présente un levier (20) sollicité par ressort avec une extrémité libre agissant sur un élément d'entrée (5) du système d'entraînement et un levier à cliquet (21) à deux bras avec un bras court et un bras long, dont le bras long coopère avec une sortie du déclencheur magnétique (3) et dont le bras court, conçu comme un cliquet (22), coopère avec l'extrémité libre du levier (20) sollicité par ressort.

4. Disjoncteur de défaut à la terre selon l'une quelconque des revendications 1 à 3, **caractérisé en ce qu'**un déclencheur (4) à effet électronique est prévu dans au moins un système de déclenchement secondaire.

5. Disjoncteur de défaut à la terre selon la revendication 4, **caractérisé en ce que** le déclencheur (4) à effet électronique contient un circuit d'amplification et d'analyse (8) alimenté par réseau avec un élément de temporisation retardant de préférence en fonction du courant de défaut.

6. Disjoncteur de défaut à la terre selon la revendication 5, **caractérisé en ce que** le temps de retard de l'élément de temporisation est dimensionné supérieur au temps de réaction du système de déclenchement primaire.

7. Disjoncteur de défaut à la terre selon l'une quelconque des revendications 1 à 6, **caractérisé en ce que** le système de déclenchement primaire et le au moins un système de déclenchement secondaire agissent sur un élément d'entrée, conçu comme un levier à cliquet (11 25), du système d'entraînement.

8. Disjoncteur de défaut à la terre selon la revendication 7, **caractérisé en ce que** le levier à cliquet (25) fait partie d'un amplificateur (23) mécanique.

9. Disjoncteur de défaut à la terre selon la revendication 8, **caractérisé en ce que** le levier à cliquet (25) est sollicité avec un ressort (24) et est conçu avec deux bras, le bras le plus court des deux bras portant un cliquet (26) coopérant avec un levier (12) pré-tendu et le bras le plus long des deux bras formant l'élément d'entrée (5) du système d'entraînement.

10. Disjoncteur de défaut à la terre selon l'une quelconque des revendications 1 à 9, **caractérisé en ce que** le système de déclenchement primaire et le au moins un système de déclenchement secondaire agissent chacun sur l'un des deux entraînements.

11. Disjoncteur de défaut à la terre selon l'une quelconque des revendications 1 à 10, **caractérisé en ce que** le système de déclenchement primaire présente un premier capteur de courant de défaut conçu de préférence comme transformateur de courant totalisateur (1) et le au moins un système de déclenchement secondaire présente au moins un second capteur de courant de défaut conçu de préférence également comme transformateur de courant totalisateur (2).

12. Disjoncteur de défaut à la terre selon l'une quelconque des revendications 1 à 11, **caractérisé en ce que** le système de déclenchement primaire et le au moins un système de déclenchement secondaire présentent un capteur de courant de défaut commun et conçu de préférence comme transformateur de courant totalisateur (1).
